# FASCICULE DE BREVET EUROPEEN

(11) **EP 4 367 338 B1**
(45) Date de publication et mention de la délivrance du brevet: **25.02.2026**
(21) Numéro de dépôt: 22751776.0
(22) Date de dépôt: 06.07.2022
(51) Int. Cl.: E04C 2/34, E04C 2/288, E04C 2/296

(54) **PANNEAU ISOLANT PRÉFABRIQUÉ**
VORGEFERTIGTES ISOLIERPANEEL
PREFABRICATED INSULATING PANEL

(30) Priorité: 08.07.2021 FR 2107432
(43) Date de publication de la demande: 15.05.2024
(73) Titulaire: SAINT-GOBAIN ISOVER, 92400 Courbevoie (FR)
(72) Inventeur: LUIS, David, 60600 Breuil le Vert (FR); MICHEL, Alexia, 75013 Paris (FR); JOP, Pierre, 94140 Alfortville (FR)
(74) Mandataire: Saint-Gobain Recherche
(86) Numéro de dépôt international: PCT/FR2022/051357
(87) Numéro de publication internationale: WO 2023/281218

(56) Documents cités:
- EP-A2- 0 373 527
- EP-A2- 1 273 730
- EP-A2- 2 644 796
- WO-A1-2017/146615
- DE-A1- 4 443 857
- DE-U1- 29 810 487
- KR-B1- 100 922 175

## Description

La présente invention appartient au domaine des panneaux préfabriqués.

### Art antérieur

Dans la construction, il existe la possibilité de réaliser des parois sur le principe du préfabriqué. Ces parois sont composées d'une pluralité de panneaux préfabriqués. Chaque panneau consiste en un cadre fermé par deux plaques : une plaque avant et une plaque arrière réalisées dans un matériau du type plâtre ou bois. Ce cadre et ces plaques forment un logement dans lequel un matériau isolant est placé. Ce matériau isolant peut-être une laine minérale sous forme de flocons.

Pour cela, le cadre est fixé à la plaque arrière, ladite plaque arrière étant alors placée à plat / à l'horizontal pour que le matériau isolant puisse être placé dans l'espace délimité par ladite plaque arrière et le cadre. Cette position horizontale de la plaque arrière permet de placer le matériau isolant tout en s'assurant une bonne répartition de celui-ci et donc une homogénéité des performances thermiques.

La plaque avant est ensuite fixée au cadre afin de fermer le panneau.

L'inconvénient de ces panneaux est que, lors de leur transport, ils sont généralement placés sur la tranche c'est-à-dire sur le cadre. Ce positionnement est la conséquence des dimensions des panneaux.

Or, dans cette position sur la tranche, le matériau isolant est plus sensible aux chocs se produisant pendant son transport. Ces chocs ont tendance à engendrer un tassement dudit matériau dans le logement. Un tel tassement se caractérise par une apparition de zones vides (ou ponts thermique) car les flocons de laine minérale s'agglomèrent les uns aux autres. Ainsi, il en résulte que les flocons ne sont plus répartis uniformément engendrant une baisse des performances thermiques des panneaux.

Les documents WO2017146615A1 et DE29810487U1 divulguent tous deux des éléments de construction isolés par des flocons insufflés et retenus à différentes hauteurs par des tasseaux horizontaux.

Le document EP1273730A2 divulgue un panneau isolant comportant un fond et un couvercle dans lequel des ailettes maintiennent une couche cohérente d'isolant polyuréthane, de laine de bois ou de laine minérale.

### Résumé de l'invention

La présente invention cherche à résoudre les problèmes de l'art antérieur en fournissant un panneau préfabriqué pour paroi dont les performances thermiques ont une détérioration moindre suite aux chocs notamment suite au transport.

A cet effet, l'invention concerne un panneau isolant selon l'objet de la revendication 1. Des modes de réalisation facultatifs font l'objet des revendications dépendantes.

Selon un exemple, la distance entre les picots est constante.

Selon un exemple, les picots sont positionnés pour être alignés sous forme d'une grille.

Selon un exemple, les picots sont positionnés pour être agencés en quinconce.

Selon un exemple, les picots sont réalisés dans un matériau métallique ou plastique.

Selon un exemple, le matériau isolant présente une densité comprise entre 15 et 45 kg/m3.

L'invention concerne en outre une paroi composée d'une pluralité de panneaux isolants selon l'une des revendications précédentes, lesdits panneaux isolants étant fiés les uns aux autres.

L'invention concerne également un procédé d'assemblage d'un panneau isolant selon la revendication 16.

### Brève description des figures

D'autres particularités et avantages ressortiront clairement de la description qui en est faite ci-après, à titre indicatif et nullement limitatif, en référence aux dessins annexés, dans lesquels :
- la figure 1 représente schématiquement un panneau préfabriqué selon l'invention ;
- la figure 2 représente schématiquement un panneau ouvert selon l'invention ;
- la figure 3 représente schématiquement un panneau ouvert muni de moyens de rétention selon l'invention ;
- la figure 4 représente schématiquement une vue de profil d'un panneau ouvert muni de moyens de rétention selon l'invention ;
- la figure 5 représente schématiquement une vue de profil d'une variante d'un panneau ouvert muni de moyens de rétention selon l'invention;
- les figures 6 et 7 représentent schématiquement des variantes de fixation des moyens de rétention au panneau préfabriqué selon l'invention ;
- les figures 8 et 9 représentent schématiquement une variante des moyens de rétention utilisant une structure;
- les figures 10a, 10b, 11 et 12 représentent schématiquement une variante des moyens de rétention utilisant une structure double.
- la figure 13 représente un diagramme du tassement en pourcentage selon l'invention et selon l'art antérieur.

### Description détaillée

A la figure 1, un panneau 10 selon l'invention est représenté. Un tel panneau comprend un cadre 12 ou paroi latérale, de préférence rectangulaire ou carré, fermé par deux plaques dite plaque avant 14 appelée couvercle et plaque arrière 16 appelée fond. Le cadre 12 et les deux plaques 14, 16 sont agencés pour que les deux plaques soient, de préférence, parallèles l'une à l'autre.

Le cadre est, par exemple, constitué de tasseaux en bois et les plaques sont réalisées à partir d'un matériau à base de plâtre ou de bois.

Ce panneau présente des dimensions telles que le panneau a une hauteur comprise entre 1 et 6m, une largeur comprise entre 1 et 6 m et une profondeur comprise entre 10 et 60cm.

Le cadre 12 et les deux plaques 14, 16 forment un logement 17 ou espace dans lequel un matériau d'isolation 20 est placé comme visible à la figure 2. Ce matériau d'isolation ou isolant 20 est un matériau du type laine minérale comme de la laine de verre ou de la laine de roche qui, contrairement au matelas uniquement schématique en figure figure 2, selon l'invention se présente sous la forme de flocon ou nodules ayant une densité de 10 à 75kg/m3, de préférence de 15 à 45 kg/m3.

Pour fabriquer un tel panneau, le cadre 12 et la plaque arrière 16 sont fixés puis le tout est posé à plat en reposant sur la plaque arrière. Ce positionnement permet d'avoir accès à l'espace formé par ladite plaque arrière 16 et le cadre 12.

Cet espace 17 peut être rempli avec le matériau isolant avant qu'il ne soit refermé par la plaque avant.

Astucieusement selon l'invention, le panneau 10 comprend des moyens de rétention 30 comme visible à la figure 3. Ces moyens de rétention 30 sont des moyens permettant de maintenir les flocons en place lors du transport du panneau c'est-à-dire lorsque celui-ci est manipulé, subit des chocs et est positionné de différentes façons sur l'une ou l'autre de ses faces.

Ces moyens de rétention 30 comprennent une pluralité de picots 32 c'est-à-dire au moins deux picots. Ces picots 32 se présentent sous la forme de tiges. On comprend alors que ces picots 32 sont des éléments dont la section transversale présente un diamètre négligeable par rapport à leurs longueurs. Ces picots ou tiges 32 sont agencés dans le panneau de sorte à s'étendre dans une direction sensiblement orthogonale au plan des plaques avant 14 ou arrières 16 comme visibles aux figures 3 et 4. On comprend par-là que les picots 32 ou tiges s'étendent orthogonalement au plan des plaques ou sont inclinés d'au maximum 45 degré par rapport à un axe orthogonal au plan des plaques.

La fonction de cette pluralité de picots 32 est d'augmenter la friction qu'il peut y avoir entre les flocons entre eux et entre les flocons et la structure du panneau. Cette augmentation de la friction tend à apporter une meilleure tenue aux flocons lors de chocs notamment lors du transport.

Pour que cet effet soit perceptible, l'invention se propose d'avoir une pluralité de picots 32 répartis dans le panneau.

Les picots 32 sont réalisés dans un matériau du type métallique ou plastique ou bois.

De préférence, le matériau utilisé présente des propriétés thermiques de sorte que la présence des picots ne perturbe pas les performances du panneau.

Dans un exemple d'un panneau ayant une hauteur de 550mm, une largeur de 550mm et une épaisseur de 165mm et 42 picots, on obtient, pour un matériau isolant ayant une densité de 20kg/m3, le diagramme représenté à la figure 13 dans lequel on peut voir que le tassement pour un panneau sans picots est supérieur à 14% alors qu'il est de l'ordre de 3% avec la présence de picots.

Selon l'invention, le nombre de picot 32 est tel que l'écartement entre deux picots est compris entre 2 à 20cm, de préférence de 2 à 15cm, et préférentiellement de 5 à 10cm.

Cet écartement varie selon la densité du matériau isolant. En effet, comme on peut le voir ci-dessous avec un panneau ayant une hauteur de 550mm, une largeur de 550mm et une épaisseur de 165mm, plusieurs configurations d'écartement (5 et 8.5cm) et de densité (20, 30 et 40 kg/m3) ont été testés. Le tableau ci-dessous illustre le tassement (en mm) pour différentes densités de matériaux isolants et pour des écartements entre picots différents.

| Tassement (settlement) en mm | Ecartement 5cm | Ecartement 8.5cm |
|---|---|---|
| Densité matériau isolant : 20kg/m³ | 15 | 20-25 |
| Densité matériau isolant : 30kg/m³ | 15 | 5-10 |
| Densité matériau isolant : 40kg/m³ | 5-10 | 0 |

Il en résulte que, pour un écartement donné, l'augmentation de la densité permet de réduire le tassement. Il est également constaté que les performances de tassement varient selon la densité. Ainsi, il semble que pour une densité faible, un écartement faible soit performant alors que pour une densité élevée, un écartement plus élevé puisse être performant.

Cet écartement entre les picots 32 est de préférence constant mais il est tout à fait possible qu'il soit variable. Ainsi, il est possible que l'écartement des picots situés au centre du panneau diffère de celui des picots situés à la périphérie ou simplement que des zones du panneau présentent des picots 32 ayant un écartement différent.

L'écartement entre les picots 32 est tel que les picots sont positionnés pour être alignés sous forme d'une grille ou pour être en quinconce.

De même, la hauteur des picots 32 est une variable d'ajustement. Il n'est pas nécessaire que les picots s'étendent sur l'intégralité de l'épaisseur du panneau. En effet, le fonctionnement de la présente invention repose sur la présence des picots ou tiges qui permettent d'augmenter la friction et la tenue des flocons.

Ainsi, des picots 32 ayant une longueur au moins égale à 25% de la profondeur du panneau, comme visible à la figure 5, ont un effet sur le tassement.

De préférence, les picots ont une longueur égale à au moins 50%, voire 75% et encore plus de préférence 100% de la profondeur.

L'avantage des picots et de leur répartition dans le panneau est d'augmenter la tenue des flocons dans le logement sans devoir cloisonner ledit logement, évitant ainsi des tassements intermédiaires. En effet, les picots sont utilisés pour obtenir une meilleure tenue des flocons en augmentant la friction qu'il peut y avoir entre les flocons entre eux et entre les flocons et la structure du panneau. L'écartement entre les picots permet aux flocons d'avoir une liberté de mouvement. Ainsi, l'association des picots et de l'écartement entre les picots permettent aux flocons d'avoir une tenue dans le panneau limitant le tassement et sans cloisonner ledit panneau. Ces moyens de rétention 30 sont agencés dans le panneau avant son remplissage par le matériau isolant.

Pour l'intégration des picots dans le panneau, plusieurs exécutions sont possibles.

Dans une première exécution, les picots 32 sont directement fixés à la plaque arrière 16 comme visible à la figure 6. Chaque picot 32 est alors fixé à la plaque par collage. Pour cela, la plaque est optionnellement marquée d'une pluralité de trous borgnes 160 correspondant chacun à la position d'un picot. Chaque picot est alors placé dans un trou puis collé.

Alternativement, chaque picot 32 est muni d'une tête de fixation 32a permettant le vissage dudit picot sur la plaque arrière comme visible à la figure 7.

Ainsi, les picots 32 selon cette première exécution sont fixés à la plaque arrière 16 avant ou après son assemblage avec le cadre 12 mais avant le remplissage avec le matériau isolant.

Dans une seconde exécution, les picots 32 sont fixés au panneau via une structure 40. Cette structure 40 se présente sous la forme d'une feuille 41 à partir de laquelle les picots s'étendent. Ces picots 32 sont des éléments rapportés sur la feuille 41 mais peuvent être de matière / être monoblocs avec la feuille 41.

Dans le cas où les picots 32 sont des éléments rapportés, les picots 32 et la feuille 41 forment la structure peuvent être réalisés dans un même matériau ou dans un matériau différent. Ainsi il est possible d'avoir une structure en bois et des picots en métal ou en plastique ou une feuille en métal et des picots en métal.

Dans le cas où les picots 32 et la feuille 41 sont monoblocs, le matériau des picots et de la feuille est identique. Cela permet, dans le cas du bois ou métal, de réaliser l'ensemble feuille et picots par usinage alors que dans le cas du plastique, le moulage par injection peut être utilisé. Bien entendu, toutes les méthodes possibles permettant d'obtenir cet ensemble feuille - picots sont utilisables.

Dans cette seconde exécution, la feuille 41 munie des picots 32 est fixée à la plaque arrière 16 comme visible à la figure 8. Cette fixation permet à la feuille de rester en place peu importe l'orientation du panneau. Cette fixation peut se faire par cloutage, agrafage, collage, vissage ou par un système d'encliquetage.

Dans une variante visible à la figure 9, la feuille 41 souple à partir de laquelle les picots s'étendent est ajourée c'est-à-dire qu'elle comprend une multitude d'ouverture 42. Ces ouvertures 42 sont réalisées pour premièrement alléger la structure 40. En effet, cette feuille 41 souple apporte un poids supplémentaire inutile.

Deuxièmement, cet ajourage permet de limiter l'influence de la feuille souple 41 sur les performances thermiques. En effet, il est possible que le matériau utilisé pour la feuille souple 41 ne soit pas un bon isolant thermique de sorte à dégrader les performances thermiques du panneau isolant. Pour limiter cette dégradation, les ouvertures 42 permettent de limiter la quantité de matériau peu performant.

Dans cette seconde exécution, les picots 32 et la feuille souple 41 sont fixés à la plaque arrière, avant ou après son assemblage avec le cadre, mais avant le remplissage avec le matériau isolant.

Dans un troisième mode d'exécution, les picots 32 des moyens de rétention 30 sont fixés via une structure double 40'. Cette structure double 40' comprend deux feuilles souples 41' entre lesquelles des picots 32 s'étendent comme visible aux figures 10a et 10b. Ces deux feuilles sont, préférentiellement, parallèles l'une à l'autre.

Comme pour la seconde exécution, les feuilles souples 41' et les picots 32 peuvent être réalisés dans des matériaux différents : bois, plastique, métal ou être fait du même matériau, être fait de matière ou être rapportés les uns avec les autres par collage, cloutage, agrafage, vissage, encliquetage ou par tout autres moyens.

Etant donné que le matériau isolant est placé dans le panneau après la mise en place des moyens de rétention, ceux-ci doivent être conçus pour permettre au matériau isolant de remplir ledit panneau. Pour cela, la feuille souple non fixée ou en contact avec la plaque arrière est ajourée c'est-à-dire comprend des multiples ouvertures permettant au matériau isolant de s'insérer entre les deux feuilles souples 41'.

Dans une exécution préférée, cet ajourage est aussi réalisé sur la feuille souple 41' fixée ou en contact avec la plaque arrière. Cet ajourage permet de limiter le poids des feuilles souples 41' mais aussi de permettre de limiter les dégradations de performances. En effet, avec une feuille souple 41' pleine en contact avec la plaque arrière, il existe le risque d'une dégradation des performances du panneau ci cette feuille souple 41' est réalisée dans un matériau ayant lui-même une mauvaise performance thermique.

Avec un ajourage, l'influence de ce matériau diminue et donc la dégradation des performances diminue aussi.

Dans le cas où les deux feuilles souples 41' sont ajourées comme visible à la figure 11 c'est-à-dire comprennent des ouvertures, il est nécessaire que cet ajourage ne perturbe pas l'agencement des picots 32. Pour cela, les deux feuilles souples 41' sont, de préférence, ajourées de façon similaire de sorte que les ouvertures des deux feuilles souples 41' soient en regard deux à deux.

Dans une exécution encore plus préférée, les deux feuilles souples 41' sont remplacées chacun par une grille formée de fils entrecroisés comme visible à la figure 12. Ces deux grilles sont reliées entre elles par les picots, ceux-ci s'étendant depuis les fils formant les grilles. Les deux feuilles souples et les picots forment une armature comme un treillis.

Cette configuration en forme de grille permet avantageusement de limiter la quantité de matériau susceptible de dégrader les performances du panneau tout en permettant un bon remplissage du panneau avec le matériau isolant.

Pour cette troisième exécution, s'il est possible que la totalité des picots s'étendent entre les deux feuilles ou grilles c'est-à-dire soient en contact avec les deux feuilles ou grilles, il est alternativement possible que cela ne soit pas le cas.

En effet, il est envisageable qu'une partie des picots 32 s'étendent soient en contact des deux feuilles ou grilles et que l'autre partie des picots ne le soient pas. Ainsi, il serait possible d'avoir des picots s'étendant depuis l'une ou l'autre des feuilles ou grilles sans être en contact avec les deux feuilles ou grilles.

Les picots en contact des deux feuilles ou grilles ont une fonction supplémentaire, structurelle, qui consiste à maintenir les deux feuilles ou grilles espacées l'une de l'autre.

## Revendications

1. Panneau isolant (10) comprenant un fond (16) et un couvercle (14) reliés ensemble à leur périphérie par une paroi latérale (12) formant un logement (17) dans lequel un matériau d'isolation (20) est placé, ledit panneau isolant (10) comprenant en outre des moyens de rétention (30) permettant le maintien du matériau d'isolation (20) dans ledit panneau et l'empêcher de s'affaisser, lesdits moyens de rétention (30) comprennent des picots (32) s'étendant depuis le fond (16) du panneau isolant (10), les picots étant respectivement espacés entre eux d'une distance pouvant varier de 2 à 20cm, caractérisé ce que le matériau isolant se présente sous la forme de flocons et présente une densité comprise entre 10 à 75kg/m³.

2. . Panneau isolant (10) selon la revendication précédente, dans lequel les picots (32) s'étendent depuis une structure (40, 40') fixée sur le fond (16) du panneau isolant (10).

3. . Panneau isolant (10) selon la revendication précédente, dans lequel la structure (40) comprend une feuille souple (41), à partir de laquelle les picots (32) s'étendent, agencée dans le logement (17) du panneau isolant (10).

4. . Panneau isolant (10) selon la revendication 2, dans lequel la structure (40') comprend deux feuille souples (41') parallèles, à partir desquelles les picots (32) s'étendent, agencées dans le logement (17) du panneau isolant (10).

5. . Panneau isolant (10) selon les revendications 3 ou 4, dans lequel les feuilles souples (41, 41') sont des treillis de fils entrecroisés formant des mailles.

6. . Panneau isolant (10) selon la revendication précédente, dans lequel les picots (32) sont solidaires des structures (40, 40') au niveau des entrecroisements des fils.

7. . Panneau isolant (10) selon l'une des revendications 1 à 6, dans lequel les picots (32) s'étendent orthogonalement au fond (16) et au couvercle (14).

8. . Panneau isolant (10) selon l'une des revendications 1 à 7, dans lequel les picots (32) ont une longueur égale à au moins 25% de la distance entre le fond (16) et le couvercle (14), de préférence au moins 50% de la distance entre le fond (16) et le couvercle (14) et encore plus de préférence au moins 75%.

9. . Panneau isolant (10) selon l'une des revendications 1 à 8, dans lequel les picots (32) sont espacés entre eux d'une distance de 2 à 15cm, et préférentiellement de 5 à 10cm.

10. . Panneau isolant (10) selon la revendication 1 à 9, dans lequel la distance entre les picots (32) est constante.

11. . Panneau isolant (10) selon l'une des revendications 1 à 10, dans lequel les picots (32) sont positionnés pour être alignés sous forme d'une grille.

12. . Panneau isolant (10) selon la revendication 1 à 10, dans lequel les picots (32) sont positionnés pour être agencés en quinconce.

13. . Panneau isolant (10) selon l'une des revendications 1 à 12, dans lequel les picots (32) sont réalisés dans un matériau métallique ou plastique.

14. . Panneau isolant (10) selon l'une des revendications précédentes, dans lequel le matériau isolant présente une densité comprise entre 15 à 45 kg/m³.

15. . Paroi composée d'une pluralité de panneaux isolants (10) selon l'une des revendications précédentes, lesdits panneaux isolants (10) étant fixés les uns aux autres.

16. . Procédé d'assemblage d'un panneau isolant (10) selon l'une des revendications 1 à 14, **caractérisé en ce qu'**il comprend les étapes suivantes :
- Se munir du fond (16) auquel la paroi latérale (12) a été préalablement fixée ;
- Se munir des moyens de rétention (30) et les fixer au fond (16), lesdits moyens de rétention (30) comprenant des picots (32) s'étendant depuis le fond (16), et étant régulièrement espacés entre eux d'une distance pouvant varier de 2 à 20cm ;
- Poser le panneau à l'horizontale sur le fond (16) ;
- Se munir du matériau d'isolation (20) se présentant sous la forme de flocons et présentant une densité de matériau d'isolation (20) comprise entre 10 à 75kg/m³ et le verser dans l'espace délimité par le fond (16) et la paroi latérale (12) ;
- Se munir du couvercle (14) et fermer le panneau isolant (10) avec.

## Patentansprüche

1. Isolierplatte (10) umfassend einen Boden (16) und einen Deckel (14), die an ihrem Umfang durch eine Seitenwand (12) aneinander angebunden sind, die eine Aufnahme (17) ausbilden, in der ein Isolationsmaterial (20) platziert ist, die Isolierplatte (10) ferner umfassend Haltemittel (30), die das Einbehalten des Isolationsmaterials (20) in der Platte ermöglichen und verhindern, dass dieses absackt, wobei die Haltemittel (30) Stachel (32), die sich von dem Boden (16) der Isolierplatte (10) erstrecken, umfassen, wobei die Stacheln jeweils untereinander um eine Distanz beabstandet sind, die von 2 bis 20 cm variieren kann,
**dadurch gekennzeichnet, dass** das Isoliermaterial in Form von Flocken vorliegt und eine Dichte aufweist, die zwischen 10 bis 75 kg/m³ liegt.

2. Isolierplatte (10) nach dem vorstehenden Anspruch, wobei sich die Stacheln (32) von einer Struktur (40, 40'), die auf dem Boden (16) der Isolierplatte (10) befestigt ist, erstrecken.

3. Isolierplatte (10) nach dem vorstehenden Anspruch, wobei die Struktur (40) eine flexible Folie (41) umfasst, von der aus sich die Stacheln (32) erstrecken, die in der Aufnahme (17) der Isolierplatte (10) angeordnet sind.

4. Isolierplatte (10) nach Anspruch 2, wobei die Struktur (40') zwei parallele flexible Folien (41') umfasst, von denen aus sich die Stacheln (32) erstrecken, die in der Aufnahme (17) der Isolierplatte (10) angeordnet sind.

5. Isolierplatte (10) nach Anspruch 3 oder 4, wobei die flexiblen Folien (41, 41') Gitter aus verflochtenen Fäden sind, die Maschen ausbilden.

6. Isolierplatte (10) nach dem vorstehenden Anspruch, wobei die Stacheln (32) mit den Strukturen (40, 40') auf Höhe der Verflechtungen fest verbunden sind.

7. Isolierplatte (10) nach einem der Ansprüche 1 bis 6, wobei sich die Stacheln (32) orthogonal zu dem Boden (16) und zu dem Deckel (14) erstrecken.

8. Isolierplatte (10) nach einem der Ansprüche 1 bis 7, wobei die Stacheln (32) eine Länge von gleich bis mindestens 25 % der Distanz zwischen dem Boden (16) und dem Deckel (14), vorzugsweise mindestens 50 % der Distanz zwischen dem Boden (16) und dem Deckel (14) und noch mehr bevorzugt mindestens 75 % vorweisen.

9. Isolierplatte (10) nach einem der Ansprüche 1 bis 8, wobei die Stacheln (32) untereinander um eine Distanz von 2 bis 15 cm und vorzugsweise von 5 bis 10 cm beabstandet sind.

10. Isolierplatte (10) nach Anspruch 1 bis 9, wobei die Distanz zwischen den Stacheln (32) konstant ist.

11. Isolierplatte (10) nach einem der Ansprüche 1 bis 10, wobei die Stacheln (32) positioniert sind, um in Form eines Rasters ausgerichtet zu sein.

12. Isolierplatte (10) nach Anspruch 1 bis 10, wobei die Stacheln (32) positioniert sind, um versetzt angeordnet zu sein.

13. Isolierplatte (10) nach einem der Ansprüche 1 bis 12, wobei die Stacheln (32) aus einem Metall- oder Kunststoffmaterial gefertigt sind.

14. Isolierplatte (10) nach einem der vorstehenden Ansprüche, wobei das Isoliermaterial eine Dichte, die zwischen 15 und 45 kg/m³ liegt, aufweist.

15. Wand, bestehend aus einer Vielzahl von Isolierplatten (10) nach einem der vorstehenden Ansprüche, wobei die Isolierplatten (10) aneinander befestigt sind.

16. Verfahren zum Zusammenbauen einer Isolierplatte (10) nach einem der Ansprüche 1 bis 14, **dadurch gekennzeichnet, dass** es die folgenden Schritte umfasst:
- Bereitstellen des Bodens (16) auf dem die Seitenwand (12) vorab befestigt wurde;
- Bereitstellen von Haltemitteln (30) und Befestigen dieser an dem Boden (16), die Haltemittel (30) umfassend Stacheln (32), die sich von dem Boden (16) erstrecken und untereinander um eine Distanz regelmäßig beabstandet sind, die von 2 bis 20 cm variieren kann;
- Setzen der Platte waagerecht auf den Boden (16);
- Bereitstellen des Isolationsmaterials (20), das in Form von Flocken vorliegt und eine Dichte des Isolationsmaterials (20) aufweist, die zwischen 10 bis 75 kg/m³ liegt, und Einfüllen von diesem in den Raum, der durch den Boden (16) und die Seitenwand (12) begrenzt ist;
- Bereitstellen des Deckels (14) und Verschließen der Isolierplatte (10) damit.

## Claims

1. An insulating panel (10) comprising a bottom (16) and a lid (14) linked at their periphery by a side wall (12) forming a housing (17) in which an insulating material (20) is placed, said insulating panel (10) further comprising retention means (30) for retaining the insulating material (20) in said panel and preventing it from collapsing, said retention means (30) comprise spikes (32) extending from the bottom (16) of the insulating panel (10), the spikes being respectively spaced apart by a distance of 2 to 20 cm, **characterized in that** the insulating material is in the form of flakes and has a density of between 10 and 75 kg/m³.

2. The insulating panel (10) according to the preceding claim, wherein the spikes (32) extend from a structure (40, 40') attached to the bottom (16) of the insulating panel (10).

3. The insulating panel (10) according to the preceding claim, wherein the structure (40) comprises a flexible sheet (41), from which the spikes (32) extend, arranged in the housing (17) of the insulating panel (10).

4. The insulating panel (10) according to claim 2, wherein the structure (40') comprises two parallel flexible sheets (41'), from which the spikes (32) extend, arranged in the housing (17) of the insulating panel (10).

5. The insulating panel (10) according to claims 3 or 4, wherein the flexible sheets (41, 41') are interwoven wires forming meshes.

6. The insulating panel (10) according to the preceding claim, wherein the spikes (32) are integral with the structures (40, 40') at the interweaving of the wires.

7. The insulating panel (10) according to one of claims 1 to 6, wherein the spikes (32) extend orthogonally to the bottom (16) and to the lid (14).

8. The insulating panel (10) according to one of claims 1 to 7, wherein the spikes (32) have a length equal to at least 25% of the distance between the bottom (16) and the lid (14), preferably at least 50% of the distance between the bottom (16) and the lid (14) and even more preferably at least 75%.

9. The insulating panel (10) according to one of claims 1 to 8, wherein the spikes (32) are spaced apart by a distance of 2 to 15 cm, preferably of 5 to 10 cm.

10. The insulating panel (10) according to claim 1 to 9, wherein the distance between the spikes (32) is constant.

11. The insulating panel (10) according to one of claims 1 to 10, wherein the spikes (32) are positioned to be aligned in the form of a grid.

12. The insulating panel (10) according to claim 1 to 10, wherein the spikes (32) are positioned to be staggered.

13. The insulating panel (10) according to one of claims 1 to 12, wherein the spikes (32) are made of a metal or plastic material.

14. The insulating panel (10) according to one of the preceding claims, wherein the insulating material has a density of between 15 to 45 kg/m³.

15. A wall composed of a plurality of insulating panels (10) according to one of the preceding claims, said insulating panels (10) being attached to one another.

16. A method for manufacturing an insulating panel (10) according to one of claims 1 to 14, **characterized in that** it includes the following steps:
- Providing the bottom (16) to which the side wall (12) has been pre-attached;
- Providing retention means (30) and attaching them to the bottom (16), said retention means (30) comprise spikes (32) extending from the bottom (16) and being regularly spaced apart by a distance that can be vary of 2 to 20 cm;
- Placing the panel horizontally on the bottom (16);
- Providing the insulating material (20) being in the form of flakes and having a density of insulating material (20) of between 10 and 75 kg/m³ and pouring it into the space defined by the bottom (16) and the side wall (12);
- Providing the lid (14) and closing the insulating panel (10) therewith.
